# EUROPÄISCHE PATENTSCHRIFT

(11) **EP 1 621 498 B1**
(45) Veröffentlichungstag und Bekanntmachung des Hinweises auf die Patenterteilung: **10.08.2011**
(21) Anmeldenummer: 05012938.6
(22) Anmeldetag: 16.06.2005
(51) Int. Cl.: B65H 23/24, B65H 5/22

(54) **Leiteinrichtung für Bedruckstoffe**
Guiding device for printed materials
Dispositif de guidage pour matériau imprimé

(30) Priorität: 02.07.2004 DE 102004032111
(43) Veröffentlichungstag der Anmeldung: 01.02.2006
(73) Patentinhaber: Koenig & Bauer Aktiengesellschaft, 97080 Würzburg (DE)
(72) Erfinder: Kessler, Volker, 01099 Dresden (DE); Taschenberger, Volker, 01640 Coswig (DE); Steinborn, Tilo, 01682 Meissen (DE); Reichenberger, Ralf, 01445 Radebeul (DE)

(56) Entgegenhaltungen:
- DE-A1- 10 144 159
- DE-A1- 19 842 740
- DE-C1- 19 651 406
- DE-U1- 9 310 028
- US-B1- 6 722 608

## Beschreibung

Die Erfindung betrifft eine Leiteinrichtung für Bedruckstoffe im Wirkungsbereich von Trocknern gemäß dem Oberbegriff des ersten Anspruches.
Gekühlte Bogenleitflächen werden in Druckmaschinen mit Trocknereinheiten eingesetzt. Um zu verhindern, dass Leitflächen durch Wärmestrahlung der Trockner erhitzt werden und die Bogen (insbesondere beim Bedrucken von Kunststoffen) schädigen oder sich verwerfen, werden Kühlmittel durchströmte Kanäle auf der Rückseite der Leitflächen angeordnet, wobei wannenförmige Kanäle mit der Rückseite der Leitfläche verbunden sind (z.B. DE 29816734 U). Nachteilig ist der hohe Aufwand für die Abdichtung gegen Austritt des Kühlmittels. In einer anderen bekannten Variante sind die Leitflächen ganzflächig doppelwandig ausgeführt, wobei in dem gebildeten sandwichartigen Hohlraum Kühlmittel strömt (z.B. DE 195 21 442 A1). Nachteilig ist der hohe Fertigungsaufwand für die Blasluftführung von Bogen und die mangelnde Verwindungssteifigkeit.

Aus der DE 198 42 740 C2 ist eine pneumatische Bogenleiteinrichtung mit gekühlter Führungsfläche und mit Blasluftöffnungen in der Führungsfläche zur Unterstützung der Bogenförderung bekannt, bei dem die Führungsfläche und die Kühlmittelkanäle aus einem Strangpressprofil erzeugbar sind. Dabei sind die Kühlmittelkanäle integrierter Bestandteil der Rückseite der Führungsfläche. Aufgrund fehlender Wärmeübergangswiderstände zwischen Leitfläche und Kühlmittelkanälen ist der Kühleffekt hoch. Das Strangpressprofil weist eine hohe Biegesteifigkeit auf.
Nachteilig an dieser Lösung ist es, dass die Wärmeableitung dabei vorrangig nur über die der Führungsfläche zugewandten Seiten der Kühlmittelkanäle stattfindet. Die Wärme wird darüber hinaus in den Zonen zwischen den Kühlmittelkanälen weniger intensiv abgeführt, so dass innerhalb der Leitfläche große Temperaturgradienten vorhanden sind. Weiterhin ist zwischen den Kanälen nur geringer Freiraum für die Anordnung von Öffnungen für Saug- bzw. Blasluft vorhanden.

Der Erfindung liegt daher die Aufgabe zugrunde, ausgehend von den genannten Nachteilen des Standes der Technik eine Bogenleiteinrichtung mit optimaler Wärmeableitung zu schaffen, die eine hohe Flexibilität bei der Anpassung an pneumatische Bedruckstoffführungsmittel aufweist.

Erfindungsgemäß wird die Aufgabe durch eine Leiteinrichtung mit den Merkmalen des ersten Anspruchs gelöst. Weiterbildungen sind Gegenstand der Unteransprüche.

Die erfindungsgemäße Lösung hat den Vorteil, dass der Leitflächenquerschnitt so gestaltet ist, dass die abzuführende Wärme von allen Seiten möglichst gleichmäßig an die Kühlmittelkanäle herangeführt wird und die Wärmestromdichten über den gesamten Querschnitt annähernd gleich sind. Dadurch wird bei wirtschaftlichem Materialeinsatz eine gleichmäßige Wärmeableitung zu den Kühlmittelkanälen erreicht. Gleichzeitig können den Bedruckstoff schädigende Temperaturspitzen innerhalb der Leitfläche vermieden werden. Die erfindungsgemäße Leiteinrichtung hat weiterhin den Vorteil, im Vergleich zum bekannten Stand der Technik mit größeren Abständen der Kühlmittelkanäle auszukommen, so dass die Anpassung der Leitfläche an die Bogenbahn bzw. an erforderliche pneumatische Bogenführungsaufgaben bedeutend vereinfacht wird.

Die großen Materialquerschnitte der erfindungsgemäßen Leiteinrichtung bewirken eine hohe Biegesteifigkeit und damit geringe Verwerfungen bei geringer Bauhöhe.

Die Erfindung soll an Ausführungsbeispielen näher erläutert werden. Die dazugehörigen Zeichnungen zeigen:
- Figur 1: Darstellung eines Querschnittes durch eine Leitfläche mit den integrierten Kühlkapillaren
- Figur 2: Darstellung einer zweiten Variante des Leitflächenquerschnittes für die Kombination mit pneumatischen Bedruckstoffführungsmitteln
- Figur 3: Darstellung einer dritten Variante mit benachbartem Vor- und Rücklauf der Kühlkapillaren in jeder Querschnittserweiterung und mit gekrümmter Leitfläche
- Figur 4: schematische Darstellung der Kühlmittelverteiler mit Anordnung an den Leitflächen
- Figur 5: Darstellung der Kühlmittelverteiler mit Rohrverbindungen zur Leitfläche

In Druckmaschinen sind zur Unterstützung des Trocknungsprozesses, insbesondere nach Lackwerken und im Auslagebereich von Bogendruckmaschinen, Trockner entlang des Bogenweges angeordnet. Zur Sicherung definierter Abstände der Bedruckstoffoberfläche vom Trockner sind im Wirkungsbereich der Trockner diesen gegenüberliegende Bedruckstoffleiteinrichtungen angeordnet, die den Bedruckstoff auf ebenen oder gekrümmten Leitflächen führen. Infolge der Wärmestrahlung der Trockner kommt es zur unerwünschten Erwärmung der Leitflächen.

Zur Wärmeableitung weist die Leitfläche 1 parallele, Kühlmittel durchströmte Kanäle auf. Die Leitfläche 1 mit den integrierten Kühlmittelkanälen 3 ist in einem Stück herstellbar, vorzugsweise nach dem Strangpressverfahren aus Aluminiumlegierungen, wobei mehrere Leitflächenmodule zu einer größeren Leitfläche kombinierbar sind. Die Kühlmittelkanäle 3 sind quer zur Transportrichtung des Bedruckstoffes angeordnet. Die bedruckstoffführende Oberfläche 2 der Leitfläche 1 ist glatt ausgeführt und kann zur Unterstützung der Abschmierfreiheit mit farbabstoßenden Beschichtungen ausgestattet sein.

Zur Erzeugung einer beliebigen Leitflächenkrümmung können die Strangpressprofile mit entsprechenden Pressmatrizen mit der gewünschten Krümmung hergestellt oder nachträglich unter Erwärmung umgeformt werden.

Wie aus der Figur 1 ersichtlich, ist das Querschnittsprofil der Leitfläche 1 durch sich in Richtung auf die Kühlmittelkanäle 3 kontinuierlich erweiternde Materialquerschnitte gekennzeichnet, die im Bereich der Kühlmittelkanäle 3 auf der der bedruckstoffführenden Oberfläche 2 der Leitfläche 1 zugewandten und auf der von ihr abgewandten Seite der Kühlmittelkanäle 3 annähernd gleich sind. Der Querschnitt der Leitfläche 1 senkrecht zur bedruckstoffführenden Oberfläche 2 nimmt mit zunehmendem Abstand von den Kühlmittelkanälen 3 ab.

Symmetrisch zwischen den Kühlmittelkanälen 3 befindet sich die Zone mit dem geringsten Materialquerschnitt. Die Kühlmittelkanäle 3 durchziehen die Leitfläche 1 annähernd mittig in den Bereichen mit den jeweils größten Querschnitten. Die Kühlmittelkanäle 3 haben mit ca. 4-10 mm wesentlich geringere Durchmesser als bekannte Kanäle und werden deshalb im Folgenden idealisierend als Kühlkapillaren 3 bezeichnet.

In dem Maße, in dem der wärmeleitende Querschnitt vergrößert wird, kann die Länge des Wärmeableitweges vergrößert werden, ohne dass der Wärmeleitwiderstand ansteigt. Dies ermöglicht, den Abstand zwischen den Kühlkapillaren 3 vergrößern zu können, ohne schädliche Temperaturdifferenzen innerhalb des Profils in Kauf zu nehmen. Durch Parallelschalten der Kühlkapillaren 3 können ausreichende Kühlleistungen schon bei Durchmessern von ca. 6 mm erreicht werden, wobei optimale Kapillarabstände ca. 90 mm betragen. Kleine Kanaldurchmesser und große Abstände bedeuten einen großen Gestaltungsspielraum beim Einbringen von Öffnungen und Düsen 5 zur Unterstützung der Bedruckstoffführung, so dass fast beliebige Anordnungen realisierbar sind.

Der Leitflächenquerschnitt erweitert sich in einer ersten Variante auf der Leitflächenunterseite annähernd linear in Richtung auf die Kühlkapillaren 3, so dass mit dreiseitigen Prismen vergleichbare Verstärkungen der Leitfläche 1 gebildet werden, in deren Längsachsen die Kühlkapillaren 3 verlaufen. In einer anderen Variante können die Querschnittserweiterungen 4 sinusförmig sein, so dass eine wellenförmige Leitflächenunterseite ausgebildet wird.

Die zweite Variante (Fig. 2) der erfindungsgemäßen Leitfläche 1 ist durch streifenförmige Zonen mit konstantem Querschnitt zwischen den Kühlkapillaren 3 gekennzeichnet. In diesen Zonen weist die Leitfläche die geringste Materialstärke auf. Diese Zonen sind für Luftöffnungen 5 für pneumatische Bogenführungsmittel vorgesehen. Werden die Leiteinrichtungen mit Luftkästen an ihrer Unterseite kombiniert, können die Leitflächen 1 zur Saug- oder Blasluftführung der Bedruckstoffe, beispielsweise von Papier- oder Kartonbogen, eingesetzt werden. Durch die durch die Leitfläche 1 hindurch tretenden Luftströme wird die Leitfläche 1 im Bereich der Luftöffnungen 5 zusätzlich gekühlt, so dass die Wärmeableitung zu den Kühlkapillaren 3 nicht durch hohe Materialquerschnitte forciert werden muss.
Eine zur Verringerung der Temperaturgradienten entlang der Kühlkapillaren 3 in der Leitfläche 1 vorteilhafte Variante bildet die Anordnung von seriell durchströmten Kühlkapillaren 3 mit entgegengesetzter Strömungsrichtung, d.h. von Kühlmittelvor- und -rücklauf, in jeder Querschnittserweiterung 4 (Fig.3).
Zur Kühlmitteleinspeisung in die Kühlkapillaren 3 dienen Kühlmittelverteiler 7 mit großem Strömungsquerschnitt, die jeweils eine Gruppe von Kühlkapillaren 3 parallel mit Kühlmittel versorgen. Die Kühlmittelverteiler 7 sind an den Stirnseiten der Leitfläche(n) 1 beiderseits des Transportweges des Bedruckstoffes angeordnet und mit den Kühlkapillaren 3 direkt über Rohrverbindungselemente verbunden (Fig.4) oder sie befinden sich an von den Leitflächen 1 entfernten Orten und sind mit starren oder flexiblen Rohrverbindungen 8 mit den Kühlkapillaren 3 gekoppelt (Fig. 5). Die letztere Variante ist für eine erhöhte Flexibilität bei der Leitflächenanordnung, z.B. bei gekrümmter Leitfläche 1, zur Bedruckstoffumlenkung oder aus Zugänglichkeitsgründen vorteilhaft. Die Kühlmittelverteiler 7 besitzen mittlere oder endseitige Zu- und Abläufe für das Kühlmittel.
Insbesondere bei der Kombination mehrerer Leitflächen 1 zu einer größeren Leiteinrichtung können die einzelnen Leitflächen 1 stirnseitig auf Schienen mit Ausnehmungen für die Querschnittserweiterungen 4 der Leitflächen 1 gelagert sein und mit U-förmigen seitlichen Verkleidungen zum Schutz vor Verbrennungen versehen sein. Leitflächen 1 für größere Bedruckstoffbreiten werden mit zusätzlichen Tragelementen mittig abgestützt. Um zu verhindern, dass bei der Kombination von mehreren Leitflächenmodulen zu einer pneumatischen Bedruckstoffleiteinrichtung zwischen den angrenzenden Seitenflächenmodulen Luft unerwünscht ein- oder ausströmt, sind die Leitflächen 1 an beiden Seiten mit ineinander greifenden bzw. überlappenden Abdichtprofilen 6 ausgestattet (Fig.1, 2).

Zur Wirkungsweise der erfindungsgemäßen Leiteinrichtung:
Bei den bekannten Lösungen ist der Wärmeleitwiderstand zwischen der dem Trockner zugewandten Oberseite der Leitfläche und der Oberseite der Kühlmittelkanäle aufgrund des höheren Materialquerschnittes wesentlich geringer ist als zwischen Leitfläche und der Rückseite der Kühlmittelkanäle. Wärme, die auf die Rückseite des Kanals geleitet werden soll, muss eine wesentlich längere Strecke überwinden, wobei der geringe Materialquerschnitt der Kanalwandung zusätzlich als "Nadelöhr" wirkt. Die Unterseite des Kühlmittelkanals ist somit als Wärmeaustauschfläche praktisch wirkungslos. Erfindungsgemäß wird nun dem Wärmestrom 10 durch große Materialquerschnitte ein möglichst widerstandsarmer Weg zur Unterseite der Kühlmittelkapillare 3 ermöglicht, wobei infolge der geringen Kanalabmessungen auch keine nennenswerten Wegunterschiede zwischen Kanaloberseite und Kanalunterseite vorhanden sind.
Die annähernd gleichen Materialdicke zwischen Kanaloberseite und Leitfläche 1 sowie zwischen Kanalunterseite und Leitflächenunterseite gewährleistet, dass die Wärmeleitwiderstände, die vom leitenden Querschnitt und der Länge des leitenden Querschnittes bestimmt werden, zwischen Leitfläche 1 und Oberseite der Kühlmittelkapillare 3 sowie zwischen Leitfläche 1 und Unterseite der Kühlmittelkapillare 3 annähernd gleich sind, so dass die gesamte Kühlmittelkanaloberfläche am Wärmeaustausch beteiligt ist. Die zusätzliche thermische Ankopplung der Kanalunterseiten hat den wesentlichen Vorteil, dass der Querschnitt der Kühlmittelkapillare 3 bei gleicher Kühlwirkung wesentlich kleiner als bisher bekannte Kühlmittelkanäle gewählt werden kann.
Mit zunehmendem Oberflächenanteil wächst auch der aufgenommene Wärmestrom 10 in Richtung auf die Kühlmittelkapillare 3. Durch die damit korrelierende zunehmende Wandstärke des Leitflächenprofils bleibt das Verhältnis zwischen Wärmestrom 10 und wärmeübertragender Querschnittsfläche und damit die Wärmestromdichte konstant. Dadurch ist die Temperaturverteilung aufgrund der annähernd konstanten Wärmestromdichte wesentlich gleichmäßiger als bei bekannten Leitflächen mit einseitig daran angeordneten Kühlmittelkanälen, was zur Reduzierung von Temperaturspitzen und geringeren Verwerfungen der Leitfläche 1 führt.
Die Anordnung der Kühlkapillaren 3 quer zur Transportrichtung des Bedruckstoffes ermöglicht eine bessere Regelbarkeit der Temperatur durch zonenweise Anpassung der Kühlleistung in Transportrichtung entsprechend der von den Trocknern abgestrahlten Wärmestrahlung 9.
Mit der benachbarten Anordnung von Kühlkapillaren 3 gem. Fig. 3 mit entgegengesetzter Strömungsrichtung, d.h. von Kühlmittelvor- und -rücklauf auf derselben Seite der Bogenbahn, wird eine Temperaturdifferenz auf der Leitfläche 1 in Strömungsrichtung des Kühlmittels vermieden, weil die anfänglich hohe Kühlwirkung an der Kühlmitteleintrittsstelle durch die geringe Kühlwirkung an der Kühlmittelaustrittsstelle, kompensiert wird.
Um eine gleichmäßige parallele Durchströmung der Kühlkapillaren 3 zu erzielen, ist es erforderlich, den Druckabfall in den Kühlmittelverteilern 7 im Kühlmittelvor- und -rücklauf klein zu halten gegenüber dem Druckabfall in den Kühlmittelkapillaren 3. Dies wird problemlos durch Wahl entsprechend großer Verteilerquerschnitte sichergestellt. Kombiniert man die Kühlkapillaren 3 mit Vor- und Rücklauf- Kühlmittelverteilern 7 , welche mittige Einspeisungen besitzen, so werden auch weit von der Einspeisung entfernte Kühlkapillaren 3 ausreichend mit Kühlmittel versorgt.
Die Leiteinrichtung ist vorzugsweise in Bogenoffsetrotationsdruckmaschinen einsetzbar.

### Aufstellung der verwendeten Bezugszeichen

- 1: Leitfläche
- 2: bedruckstoffführende Oberfläche
- 3: Kühlmittelkanal, Kühlkapillare
- 4: Querschnittserweiterung
- 5: Luftöffnung
- 6: Abdichtprofil
- 7: Kühlmittelverteiler
- 8: Rohrverbindung
- 9: Wärmestrahlung
- 10: Wärmestrom

## Patentansprüche

1. Leiteinrichtung für Bedruckstoffe im Wirkungsbereich von Trocknern, bestehend aus mindestens einer Leitfläche (1), die mit einem Kühlmittelsystem in Funktionsverbindung steht, wobei die Leitfläche (1) aus Strangpressprofil erzeugbar ist,
• mit in der Leitfläche (1) integrierten, parallelen und Kühlmittel durchströmten Kühlkapillaren (3),
• mit einem Querschnitt senkrecht zur bedruckstoffführenden Oberfläche (2), der dem von der wärmebeaufschlagten Leitfläche (1) abzuleitenden Wärmestrom (10) angepasst ist,
• annähernd mittiger Anordnung der Kühlkapillaren (3) in den Bereichen mit den jeweils größten Querschnitten (4) der Leitfläche (1) und
• mit einer Anordnung der Kühlkapillaren (3) quer zur Transportrichtung des Bedruckstoffes
**dadurch gekennzeichnet, dass**
• der Querschnitt senkrecht zur bedruckstoffführenden Oberfläche (2) mit zunehmendem Abstand von den Kühlkapillaren (3) abnimmt.

2. Leiteinrichtung nach Anspruch 1 mit seitlichen, die Kühlkapillaren (3) der Leitfläche (1) gruppenweise parallel mit Kühlmittelvor- und -rückläufen verbindenden Kühlmittelverteilern (7), wobei die Kühlmittelverteilern (7) einen wesentlich größeren Strömungsquerschnitt für das Kühlmittel als die Kühlkapillaren (3) aufweisen und unmittelbar an den Stirnseiten der Leitflächen (1) angeordnet oder über Rohrleitungen (8) mit den Kühlkapillaren (3) verbunden sind.

3. Leiteinrichtung nach Anspruch 1, wobei jeweils zwei seriell durchströmte Kühlkapillaren (3) mit entgegengesetzter Strömungsrichtung in geringem Abstand voneinander in den Bereichen mit den jeweils größten Querschnitten (4) der Leitfläche (1) angeordnet sind.

4. Leiteinrichtung nach einem der Ansprüche 1 bis 3, wobei die Leitfläche (1) zwischen den Kühlkapillaren (3) jeweils eine zentrale Zone mit konstantem Querschnitt für Luftöffnungen (5) aufweist.

5. Leiteinrichtung nach einem der Ansprüche 1 bis 4, wobei die Leitfläche (1) in Bedruckstofftransportrichtung gekrümmt ist.

6. Leiteinrichtung nach Anspruch 1, wobei der Durchmesser der Kühlkapillaren (3) 4 - 10 mm beträgt.

7. Bogendruckmaschine mit mindestens einer Leiteinrichtung nach einem der Ansprüche 1 bis 6.

## Claims

1. Guide device for printing materials in the operative region of dryers, consisting of at least one guide surface (1) disposed in functional connection with a coolant system, wherein the guide surface (1) is producible from an extruded section,
- with parallel cooling capillaries (3) integrated in the guide surface (1) and flowed through by coolant,
- with a cross-section perpendicular to the surface (2), which guides printing material and which is adapted to the heat flow (10) to be dissipated by the thermally loaded guide surface (1),
- approximately central arrangement of the cooling capillaries (3) in the regions with the respectively largest cross-sections (4) of the guide surface (1) and
- with an arrangement of the cooling capillaries (3) transversely to the transport direction of the printing material,
**characterised in that**
- the cross-section perpendicular to the surface (2) guiding printing material decreases with increasing spacing from the cooling capillaries (3).

2. Guide device according to claim 1, with lateral coolant distributors (6) connecting the cooling capillaries (3) of the guide surface (1) in groups parallelly with coolant outward and return runs, wherein the coolant distributors (7) have a substantially larger flow cross-section for the coolant than the cooling capillaries (3) and are arranged directly at the ends of the guide surfaces (1) or connected by way of tube ducts (8) with the cooling capillaries (3).

3. Guide device according to claim 1, wherein in each instance two cooling capillaries (3) flowed through in series are arranged with opposite flow direction at a small spacing from one another in the regions with the respectively largest cross-sections (4) of the guide surface.

4. Guide device according to any one of claims 1 to 3, wherein the guide surface (1) has between the cooling capillaries (3) a respective central zone with a constant cross-section for air openings (5).

5. Guide device according to any one of claims 1 to 4, wherein the guide surface (1) is curved in the transport direction of printed material.

6. Guide device according to claim 1, wherein the diameter of the cooling capillaries (3) is 4 to 10 millimetres.

7. Sheet printing machine with at least one guide device according to any one of claims 1 to 6.

## Revendications

1. Installation de guidage pour des matériaux imprimés dans la zone d'action de séchoir, comprenant au moins une surface de guidage (1) coopérant avec un système d'agent de refroidissement, la surface de guidage (1) étant réalisée par un profilé extrudé à la presse, ayant :
- des conduits capillaires (3) intégrés dans la surface de guidage (1), parallèles, et traversés par un agent de refroidissement,
- une section perpendiculaire à la surface (2) de guidage du matériau imprimé, adaptée au flux thermique (10) à évacuer de la surface de guidage (1) exposée à la chaleur,
- un montage sensiblement central des tubes capillaires de refroidissement (3) dans les zones ayant chaque fois la plus grande section (4) des surfaces de guidage (1), et
- un montage de tubes capillaires de refroidissement (3) dirigés transversalement à la direction de transport du matériau d'impression, installation **caractérisée en ce que**
- la section perpendiculaire à la surface (2) guidant le matériau d'impression, diminue à mesure que l'on s'éloigne des tubes capillaires de refroidissement (3).

2. Installation de guidage selon la revendication 1,
**caractérisée en ce qu'**
elle comporte des répartiteurs d'agent de refroidissement (7), latéraux, reliant les tubes capillaires de refroidissement (3) de la surface de guidage (1), par groupes, de manière parallèle, avec des aller et des retour d'agent de refroidissement,
- les répartiteurs d'agent de refroidissement (7) ayant une section d'écoulement considérablement plus importante pour l'agent de refroidissement que les tubes capillaires de refroidissement (3), et ils sont installés directement sur la face frontale des surfaces de guidage (1) ou reliés par des conduits tubulaires (8) aux tubes capillaires de refroidissement (3).

3. Installation de guidage selon la revendication 1,
**caractérisée en ce que**
chaque fois deux tubes capillaires de refroidissement (3) traversés en série pour des directions de passage opposées, sont prévus à faible distance l'un de l'autre dans les zones correspondant chaque fois aux plus grandes sections (4) de la surface de guidage (1).

4. Installation de guidage selon l'une des revendications 1 à 3,
**caractérisée en ce que**
entre les tubes capillaires de refroidissement (3), chaque surface de guidage (1) comporte une zone centrale de section constante pour des orifices de ventilation (5).

5. Installation de guidage selon l'une des revendications 1 à 4,
**caractérisée en ce que**
la surface de guidage (1) est cintrée dans la direction de transport du matériau imprimé.

6. Installation de guidage selon la revendication 1,
**caractérisée en ce que**
le diamètre des tubes capillaires de refroidissement (3), est compris entre 4 et 10 mm.

7. Machine d'impression feuille à feuille comportant au moins une installation de guidage selon l'une quelconque des revendications 1 à 6.
